# EUROPÄISCHE PATENTSCHRIFT

(11) **EP 2 471 084 B1**
(45) Veröffentlichungstag und Bekanntmachung des Hinweises auf die Patenterteilung: **31.08.2016**
(21) Anmeldenummer: 10732992.2
(22) Anmeldetag: 16.07.2010
(51) Int. Cl.: H01H 50/08, H01H 50/54, H01H 71/04, H01H 71/46, H01H 71/50

(54) **AUFSATZMODUL ZUM ERFASSEN EINES SCHALTZUSTANDES EINES ELEKTROMAGNETISCHEN SCHALTGERÄTS**
ATTACHMENT MODULE FOR DETECTION OF A SWITCHING STATE OF AN ELECTROMAGNETIC SWITCHING DEVICE
MODULE ACCESSOIRE POUR DÉTECTION DE L'ÉTAT DE COMMUTATION D'UN COMMUTATEUR ÉLECTROMAGNÉTIQUE

(30) Priorität: 24.08.2009 DE 102009038671
(43) Veröffentlichungstag der Anmeldung: 04.07.2012
(73) Patentinhaber: Siemens Aktiengesellschaft, 80333 München (DE)
(72) Erfinder: KOLLER, Michaela, 92272 Freudenberg (DE); KRAUS, Helmut, 90513 Zirndorf (DE); GEITNER, Manuel, 92289 Ursensollen (DE)
(86) Internationale Anmeldenummer: PCT/EP2010/060340
(87) Internationale Veröffentlichungsnummer: WO 2011/023458

(56) Entgegenhaltungen:
- EP-A1- 0 519 790
- EP-A1- 2 169 699
- EP-A2- 1 372 177
- DE-A1-102007 002 176
- DE-U1- 8 223 377
- JP-A- 2009 123 420
- US-A- 4 762 969

## Beschreibung

Die Erfindung betrifft ein Aufsatzmodul zum Erfassen eines Schaltzustandes eines elektromagnetischen Schaltgeräts, das ein Schaltergehäuse aufweist, in welchem ein Betätiger angeordnet ist, der als Stößel ausgebildet ist und an einem Ende in Wirkverbindung zu einem Schaltelement, insbesondere einem Mikroschalter steht.

Elektromagnetische Schaltgeräte im Sinne der vorliegenden Erfindung sind Schütze, Trennschalter, Leistungsrelais sowie Leistungsschalter. Für derartige elektromagnetische Schaltgeräte, insbesondere für Schütze, ist es bei einer Vielzahl von Anwendungsfällen erforderlich, den tatsächlichen Schaltzustand des elektromagnetischen Schaltgeräts, im Gegensatz zu einem Ansteuerzustand des elektromagnetischen Schaltgeräts, zu erfassen, um ihn anderweitig auswerten zu können.

Die Information, in welcher Schaltstellung sich ein elektromagnetisches Schaltgerät, insbesondere ein Schütz, befindet, wurde bisher durch eine Stern-Dreieckschaltung bewerkstelligt. Die elektrische Verriegelung zweier gekoppelter Schütze wurde bisher über Hilfskontakte realisiert, die ebenso wie die Stern-Dreieckschaltung verdrahtet werden müssen.

Im Stand der Technik erfolgt eine derartige Schaltzustandserfassung mittels einer Erfassungseinrichtung. Hierbei ist im Gehäuse ein mechanischer Schaltkontakt angeordnet, der beim Überführen des Stößels von der einen in die andere Endstellung seinen Schaltzustand wechselt. Der Schaltkontakt wird über Leitungen mit einer Auswertungseinrichtung verbunden, so dass von der Auswertungseinrichtung die Schaltstellung des Schaltkontakts und damit der Schaltzustand des elektromagnetischen Schaltgeräts erfassbar sind. Meist ist die Erfassungseinrichtung eine eigene, vom elektromagnetischen Schaltgerät verschiedene Einrichtung, beispielsweise ein so genannter Hilfsschalter.

Dazu ist aus der DE 10 2007 002 176 A1 eine Erfassungseinrichtung zum Erfassen des Schaltzustands eines elektromagnetischen Schaltgeräts bekannt, die ein Gehäuse aufweist, in welchem ein Stößel beweglich gelagert ist. Der Stößel ist zwischen zwei mechanischen Endstellungen bewegbar, wobei die Endstellung des Stößels mit dem Schaltzustand des elektromagnetischen Schaltgeräts korrespondiert. Im Gehäuse ist eine Sensoreinrichtung angeordnet, von der erfassbar ist, in welcher der Endstellungen sich der Stößel befindet, und von der ein hiermit korrespondierendes elektrisches Signal abgebbar ist. Die Sensoreinrichtung ist derart ausgebildet, dass die Stellung des Stößels von ihr erfassbar ist, ohne den Stößel zu berühren. Am Gehäuse ist zudem ein Abgreifanschluss angeordnet, der von außerhalb des Gehäuses zugänglich ist und über den das von der Sensoreinrichtung abgegebene elektrische Signal als solches unmittelbar abgreifbar ist. Zudem ist am Gehäuse eine Aufbereitungsschaltung angeordnet, die das von der Sensoreinrichtung abgegebene elektrische Signal in eine Nachricht aufbereitet und die Nachricht über einen Kommunikationsanschluss ausgibt.

Nachteilig am Stand der Technik ist, dass nur zwei unterschiedliche Schaltzustände, der Ein- und der Auszustand, über die Erfassungseinrichtung angezeigt werden können. Der Schaltzustand, in welchem die Kontakte im elektromagnetischen Schaltgerät verschweißt sind, kann bisher nicht über eine Schaltzustandsanzeige wiedergegeben werden.

Demgemäß besteht die Aufgabe der vorliegenden Erfindung darin, ein Aufsatzmodul zum Erfassen eines Schaltzustands eines elektromagnetischen Schaltgeräts zu schaffen, das derart ausgebildet ist, dass es drei mögliche Schaltzustände des Schaltgeräts, den Ein- und Auszustand sowie den Schaltzustand bei verschweißten Kontakten, wiedergibt.

Diese Aufgabe wird durch ein Aufsatzmodul mit den Merkmalen des Patentanspruchs 1 gelöst. Vorteilhafte Aus- und Weiterbildungen, welche einzeln oder in Kombination miteinander eingesetzt werden können, sind der Gegenstand der abhängigen Ansprüche.

Diese Aufgabe wird durch ein Aufsatzmodul zum Erfassen eines Schaltzustands eines elektromagnetischen Schaltgeräts gelöst, das ein Schaltergehäuse aufweist, in welchem ein Betätiger angeordnet ist, der als Stößel ausgebildet ist und an einem Ende in Wirkverbindung zu einem Schaltelement, insbesondere einem Mikroschalter steht. Die Erfindung zeichnet sich dadurch aus, dass der Stößel am anderen Ende einen Schnapphaken aufweist, der drei mögliche Schaltstellungen des elektromagnetischen Schaltgeräts an den Mikroschalter kommuniziert. Das elektromagnetische Schaltgerät kann ein Schütz sein, der eine Spule aufweist, die mit einem Schaltstrom IS beaufschlagbar ist. Wenn die Spule mit dem Schaltstrom IS beaufschlagt wird, zieht sie einen Anker an. Wird der Schaltstrom IS unterbrochen, bewegt sich der Anker auf Grund einer rücktreibenden Federkraft von der Spule weg. Mit dem Anker ist ein Stößel verbunden. Zusammen mit dem Anker wird daher auch der Stößel von der Spule angezogen. Auf Grund der Bewegung des Stößels wird mindestens ein Lastkontakt geschlossen, so dass ein Laststrom IL fließen kann. Umgekehrt wird beim Unterbrechen des Schaltstroms IS der Lastkontakt wieder geöffnet.

Alternativ kann das elektromagnetische Schaltgerät beispielsweise auch ein Leistungsschalter sein. In diesem Fall ist der Schaltstrom IS mit dem Laststrom IL identisch. Die Spule zieht in diesem Fall den Anker an, wenn der Laststrom IL zu groß wird. Auf Grund des Anziehens des Ankers wird ein Schaltschloss freigegeben, das den Stößel in eine Stellung bewegt, in welcher der Lastkontakt geöffnet bleibt. Die Stellung des Stößels ist dabei so ausgebildet, dass sie unabhängig von der konkreten Ausgestaltung des elektromagnetischen Schaltgeräts mit dem Zustand des Lastkontakts und damit mit dem Schaltzustand des elektromagnetischen Schaltgeräts korrespondiert. Erfindungsgemäß kann der Stößel drei mögliche Schaltstellungen des elektromagnetischen Schaltgeräts, die Ein- und Ausstellung sowie die Schaltstellung bei verschweißten Kontakten, anzeigen. Demgemäß wird die Schaltstellung des Schützes über den Stößel als mechanische Schaltstellungsanzeige direkt in das Modul weitergegeben. An der Schaltstellungsanzeige befindet sich eine Nase, welche somit beim Schalten des Schützes ein Schaltelement, insbesondere einen Mikroschalter, im Aufsatzmodul betätigt. Um die gegenseitige Verriegelung zweier elektromagnetischer Schaltgeräte, insbesondere zweier Schütze, über dieses Schaltelement zu realisieren, wird das Ansteuersignal des jeweiligen anderen Schützes über das Schaltelement im Aufsatzmodul des ersten Schützes geführt. Vorteilhafterweise erfolgt somit die Verriegelung nicht mehr über Hilfskontakte des Schützes, sondern über das Schaltelement im Modul. Damit sind die Vorteile verbunden, dass der Hilfskontakt im Schütz dem Kunden zur freien Verfügung steht, und er keine Verdrahtung mehr vornehmen muss. Die Geräte sind außerdem insgesamt vorkonfektioniert, wodurch das Fehlerpotential minimiert werden kann.

Es ist erfindungsgemäß vorgesehen, dass der Stößel an seinem einen Ende mit dem Mikroschalter in Verbindung steht und am anderen Ende einen Schnapphaken aufweist, der drei unterschiedliche Stellungen relativ zu einer Bezugskante einnimmt, um die unterschiedlichen Schaltzustände, den Ein- und Auszustand sowie den Schaltzustand bei verschweißten Kontakten anzuzeigen.

In einer besonders vorteilhaften Ausführungsform weist das Aufsatzmodul ein Kommunikationskabel auf, das eine Übertragung von Ansteuersignalen zwischen zwei Aufsatzmodulen ermöglicht. Dabei ist des Weiteren vorteilhaft vorgesehen, dass bei der gegenseitigen Verriegelung zweier miteinander gekoppelter elektromagnetischer Schaltgeräte, insbesondere zweier Schütze, das Ansteuersignal des einen Schützes über das Schaltelement im Aufsatzmodul des anderen Schützes geführt ist.

Weitere Vorteile und Ausführungen der Erfindung werden nachfolgend anhand von Ausführungsbeispielen sowie anhand der Zeichnung erläutert

Dabei zeigen schematisch:
Fig. 1 in einer Schnittdarstellung ein erfindungsgemäßes Aufsatzmodul zum Erfassen eines Schaltzustandes eines elektromagnetischen Schaltgeräts;
Fig. 2 in einer Schnittdarstellung das erfindungsgemäße Aufsatzmodul nach Fig. 1 mit Kommunikationskabel;
Fig. 3 in einer schematischen Darstellung die drei unterschiedlichen Schaltstellungen des Schnapphakens für die drei unterschiedlichen Zustände des elektromagnetischen Schaltgeräts.

Fig. 1 zeigt ein erfindungsgemäßes Aufsatzmodul 1, das ein Gehäuseoberteil 2 aufweist, das über Rastelemente 3 am Außengehäuse 4 befestigt ist. Vom Gehäuseoberteil 2 ragt ins Gehäuseinnere eine Führungseinheit 5, in welcher ein Stößel 6 gelagert ist. Das Aufsatzmodul 1 sitzt auf einem Schutzgerät (nicht dargestellt), vorzugsweise einem Schütz auf, wobei das Aufsatzmodul 1 und das Schutzgerät über einen Schnapphaken 7 miteinander in Wirkverbindung stehen, wenn es zum Auslösevorgang kommt. Der Stößel 6 betätigt beim Auslösevorgang über ein Federelement 8 einen Schaltelement 9. Die Übertragung vom Stößel 6 auf das Federelement 8 erfolgt über einen hakenähnlichen Vorsprung 10 am Stößel 6. Das Schaltelement 9 weist Anschlusselemente 11 für Leiterplatinen auf. Im Aufsatzmodul 1 sind außerdem Steckanschlüsse 12 sowie weitere elektrische Bauelemente 13 angeordnet.

Fig. 2 zeigt das Aufsatzmodul 1 in einer besonders vorteilhaften Ausführungsform mit integriertem Kommunikationskabel 14, das eine Übertragung von Ansteuersignalen zwischen zwei Aufsatzmodulen ermöglicht. Dadurch kann bei der gegenseitigen Verriegelung zweier miteinander gekoppelter elektromagnetischer Schaltgeräte, insbesondere zweier Schütze, das Ansteuersignal des einen Schützes über das Schaltelement im Aufsatzmodul des anderen Schützes geführt werden.

In Fig. 3 sind die drei möglichen Schaltzustände, der Ein- und Auszustand sowie der Schaltzustand bei verschweißten Kontakten im elektromagnetischen Schaltgerät, dargestellt, die über den Schnapphaken 7 am Stößel 6 dem Schaltelement 9 kommuniziert werden. Der Schnapphaken 7 ändert seine Position relativ zu einer Bezugskante 15 entsprechend der drei möglichen Schaltstellungen im elektromagnetischen Schaltgerät. In der Fig. 3 ist dargestellt, dass der Schnapphaken 7 seine Position relativ zur Bezugskante 15 gemäß der Bewegungsrichtung 16 in drei definierten Stellungen 17, 18, 19 einnimmt und dadurch den Ein- und Auszustand sowie den Schaltzustand bei verschweißten Kontakten anzeigt.

Die vorliegende Erfindung bietet zwei entscheidende Vorteile. Zum Einen werden die drei möglichen Schaltstellungen eines elektromagnetischen Schaltgeräts, der Ein- und Auszustand sowie der Schaltzustand bei verschweißten Kontakten durch das erfindungsgemäße Aufsatzmodul präzise angezeigt. Zum Anderen wird für die gegenseitige Verriegelung zweier elektromagnetischer Schaltgeräte kein Hilfskontakt benötigt, so dass der Verdrahtungsaufwand dadurch verringert wird und der Hilfskontakt anderweitig verwendet werden kann.

## Patentansprüche

1. Aufsatzmodul zum Erfassen eines Schaltzustands eines elektromagnetischen Schaltgeräts, das ein Schaltergehäuse aufweist, in welchem ein Betätiger angeordnet ist, der als Stößel (6) ausgebildet ist und an einem Ende in Wirkverbindung zu einem Schaltelement (9), insbesondere einem Mikroschalter, steht, wobei der Stößel (6) am anderen Ende einen Schnapphaken (7) aufweist, **dadurch gekennzeichnet, dass** der Schnapphaken (7) über den Stößel (6) die drei unterschiedlichen Schaltzustände des elektromagnetischen Schaltgeräts, den Ein- und Auszustand sowie den Schaltzustand bei verschweißten Kontakten, an das Schaltelement (9) kommuniziert.

2. Aufsatzmodul nach Anspruch 1, **dadurch gekennzeichnet, dass** der Schnapphaken (7) die drei unterschiedlichen Stellungen (17,18,19) relativ zu einer Bezugskante (15) einnimmt.

3. Aufsatzmodul nach einem der vorhergehenden Ansprüche, **dadurch gekennzeichnet, dass** das Aufsatzmodul (1) ein Kommunikationskabel (14) aufweist, das eine Übertragung von Ansteuersignalen zwischen zwei Aufsatzmodulen ermöglicht.

4. Aufsatzmodul nach einem der vorhergehenden Ansprüche, **dadurch gekennzeichnet, dass** bei der gegenseitigen Verriegelung zweier miteinander gekoppelter elektromagnetischer Schaltgeräte, insbesondere zweier Schütze, das Ansteuersignal des einen Schützes über das Schaltelement (9) im Aufsatzmodul des anderen Schütz geführt ist.

## Claims

1. Attachment module for detection of switching states of an electromagnetic switching device, having a switch housing, in which is arranged an actuator, which is embodied as a plunger (6) and at one end is in operative connection with a switch element (9), in particular a microswitch, wherein the plunger (6) has a snap-action hook (7) at the other end, **characterised in that** the snap-action hook (7), via the plunger (6), communicates the three different switching statuses of the electromagnetic switching device, the 'on' and 'off' status and the switching status in the case of welded contacts to the switch element (9).

2. Attachment module according to claim 1, **characterised in that** the snap-action hook (7) takes up the three different positions (17, 18, 19) relative to a reference edge (15).

3. Attachment module according to one of the preceding claims, **characterised in that** the attachment module (1) has a communication cable (14), which enables the transmission of triggering signals between two attachment modules.

4. Attachment module according to one of the preceding claims, **characterised in that** in the case of the interlocking of two intercoupled electromagnetic switching devices, in particular two contactors, the triggering signal of the one contactor is routed via the switch element (9) in the attachment module of the other contactor.

## Revendications

1. Module accessoire pour la détection d'un état de commutation d'un commutateur électromagnétique, qui présente un boîtier de commutateur dans lequel est disposé un actionneur qui est réalisé sous forme de poussoir (6) et qui est en liaison active par une extrémité avec un élément de commutation (9), en particulier un micro-interrupteur, dans lequel le poussoir (6) présente à son autre extrémité un crochet à déclic (7), **caractérisé en ce que** le crochet à déclic (7) communique, via le poussoir (6), les trois états de commutation différents du commutateur électromagnétique, l'état connecté, l'état coupé ainsi que l'état de commutation avec les contacts soudés, à l'élément de commutation (9).

2. Module accessoire selon la revendication 1, **caractérisé en ce que** le crochet à déclic (7) occupe les trois positions différentes (17, 18, 19) par rapport à une arête de référence (15).

3. Module accessoire selon l'une quelconque des revendications précédentes, **caractérisé en ce que** le module accessoire (1) présente un câble de communication (14), qui permet une transmission de signaux de commande entre deux modules accessoires.

4. Module accessoire selon l'une quelconque des revendications précédentes, **caractérisé en ce que**, lors du verrouillage mutuel de deux commutateurs électromagnétiques couplés l'un à l'autre, notamment de deux disjoncteurs, le signal de commande d'un premier disjoncteur est conduit par l'élément de commutation (9) dans le module accessoire de l'autre disjoncteur.
